# EUROPÄISCHE PATENTSCHRIFT

(11) **EP 1 725 729 B1**
(45) Veröffentlichungstag und Bekanntmachung des Hinweises auf die Patenterteilung: **02.11.2011**
(21) Anmeldenummer: 05706538.5
(22) Anmeldetag: 02.03.2005
(51) Int. Cl.: E05F 15/14, E05D 15/06

(54) **AUFHÄNGUNGSSYSTEM FÜR SCHIEBETÜR**
SUSPENSION SYSTEM FOR SLIDING DOOR
SYSTEME DE SUSPENSION D'UNE PORTE COULISSANTE

(30) Priorität: 10.03.2004 CH 4002004
(43) Veröffentlichungstag der Anmeldung: 29.11.2006
(73) Patentinhaber: Gilgen Door Systems AG, 3150 Schwarzenburg (CH)
(72) Erfinder: THÜLER, Jürg, CH-3114 Wichtrach (CH); HEINIGER, Beat, CH-3150 Schwarzenburg (CH); PFEUTI, Andreas, CH-3156 Riffenmatt (CH); NYFFENEGGER, Jürg, CH-3150 Schwarzenburg (CH)
(74) Vertreter: Bremi, Tobias Hans
(86) Internationale Anmeldenummer: PCT/CH2005/000119
(87) Internationale Veröffentlichungsnummer: WO 2005/085575

(56) Entgegenhaltungen:
- DE-A1- 10 155 725
- FR-A- 2 712 341
- US-A- 5 797 471

## Beschreibung

### TECHNISCHES GEBIET

Die vorliegende Erfindung betrifft das Gebiet der Aufhängungen für automatische Schiebetüren respektive Wandelemente. Ausserdem betrifft die vorliegende Erfindung ein Verfahren zur Montage einer derartigen Aufhängung.

### STAND DER TECHNIK

Schiebetüren werden in zunehmendem Masse eingesetzt, und entsprechend besteht unter anderem der Bedarf nach kostengünstigen und einfachen sowie platzsparenden Lösungen. Bei der Montage wird dabei in der Regel zunächst eine Schiene an der Wand befestigt, und anschliessend die Schiebetür, welche über Laufrollen verfügt, auf diese Schiene aufgesetzt. Um den bauseitigen Gegebenheiten zu entsprechen, müssen derartige Türen respektive Wandelemente meist fabrikseitig auf diese spezifischen Gegebenheiten angepasst vorgefertigt werden, und werden anschliessend vor Ort nur noch befestigt. Dieses Verfahren ist kostenintensiv, da für jede spezielle Situation unterschiedliche Elemente hergestellt werden müssen, setzt zudem genaue Informationen über die bauseitigen Verhältnisse voraus, und verlängert in der Regel die Zeit zwischen Entgegennahme des Auftrags und effektiver Montage der Schiebetüren.

Bereits bei der Montage der Schiene wird normalerweise zudem versucht, die Ausrichtung der Schiene in der horizontalen und vertikalen Richtung den Gegebenheiten entsprechend angepasst vorzunehmen. Dennoch lässt es sich in der Regel nicht vermeiden, dass bei eingehängten Türflügeln weitere Justierungen vorgenommen werden müssen. Typischerweise werden dazu eigens dafür vorgesehene Stellmittel vorgesehen, über welche die Tür den Gegebenheiten angepasst werden kann. Die zugehörigen Mechanismen sind dabei in der Regel entweder sehr aufwändig gestaltet und damit in der Produktion teuer, oder sie sind einfach gestaltet, erlauben aber nur eine Verstellbarkeit in einem eingeschränkten Bereich.

Die US 5,797,471 offenbart eine automatische Schiebetüraufhängung mit wenigstens einer Schiene, welche wandfest angeordnet ist, wenigstens einer Automatikeinheit, welche wandfest angeordnet ist, und welche Antriebsmittel aufweist, sowie mit wenigstens einem Laufwagen mit zwei Rollen, wobei die Schiene als Profil ausgebildet ist und die Automatikeinheit als Normeinheit ausgebildet ist, deren Länge der Breite der Tür entspricht, und wobei pro Tür nur ein Laufwagen vorhanden ist. Die DE 10155725 offenbart eine Schiebetüranlage, wobei die Laufschiene und das Antriebsgehaüse aus einem ablängbaren Profil ausgebildet sind.

### DARSTELLUNG DER ERFINDUNG

Der Erfindung liegt demnach die Aufgabe zugrunde, eine verbesserte und insbesondere besonders flexibel ausgestaltete Schiebetüraufhängung zur Verfügung zu stellen. Insbesondere soll die Schiebetüraufhängung im wesentlichen unabhängig vom verwendeten Türblatt sein, und sie soll zudem einerseits in Normgrössen sowie einsatzbereit zur Installation zugeliefert werden können, so dass bauseitig nur noch wenige Schritte zur Anpassung an die Gegebenheiten erforderlich sind.

Die Lösung dieser Aufgabe wird dadurch erreicht, dass wenigstens eine Schiene vorhanden ist, welche wandfest angeordnet ist, sowie wenigstens eine Automatikeinheit, welche wandfest angeordnet ist, und welche Antriebsmittel für die wenigstens eine Tür resp. das wenigstens eine Wandelement aufweist. Ausserdem ist wenigstens ein Laufwagen vorhanden mit wenigstens zwei Laufrollen, vermittels welcher der Laufwagen respektive eine daran befestigte Tür oder das daran befestigte Wandelement an der Schiene verschieblich gelagert ist. Dabei ist die Schiene als Endlosprofil ausgebildet, welches den Verhältnissen angepasst abgelängt ist, was beispielsweise bauseitig sehr einfach möglich ist. Weiterhin ist die Automatikeinheit als Normeinheit ausgebildet, deren Länge bauseitig im wesentlichen unveränderbar ist, und welche bevorzugt wenigstens eine Länge aufweist, welche der Breite der Tür resp. des Wandelements (resp. der zwei Türen bei gegenläufigen Türen) entspricht. Weiterhin ist der Laufwagen wie die Schiene als Endlos-Profilschiene ausgebildet, welche den Verhältnissen, d.h. z.B. der Türbreite, angepasst abgelängt ist, und es ist pro Tür resp. Wandelement nur ein Laufwagen vorhanden. Weiterhin weist die Automatikeinheit eine Länge auf, welche geringer ist als die Länge der Schiene, und die Automatikeinheit ist über der lichten Weite der Wandöffnung angeordnet, sodass der die Tür im geöffneten Zustand tragende Bereich der Schiene im wesentlichen frei von der Automatikeinheit liegt.

Der Kern der Erfindung besteht somit einerseits darin, die Schiene sowie den Laufwagen derart als Profile auszubilden, dass sie bauseitig nur noch abgelängt werden müssen, und somit nicht bereits vorkonfektioniert zugeliefert werden müssen. Andererseits besteht der Kern darin, die Automatikeinheit in definierten Normlängen zur Verfügung zu stellen. Derartige Normlängen können beispielsweise sein: 1000mm, 1200mm, 1600mm, 2000mm. Auf diese Weise kann die Automatikeinheit, welche bereits vollständig einsatzfertig zugeliefert werden kann, in derartigen Standardlängen ohne weitere Bearbeitung respektive Vorbereitung für den Bau bereitgestellt werden, was die Produktionskosten sowie die Lagerungskosten niedrig hält, und ausserdem den bauseitigen Aufwand reduziert. Ein weiterer Kern besteht darin, dass das System unabhängig vom Türblatt ist. Der flexible Laufwagen kann auf die unterschiedlichen Typen und Arten von Türblättern angepasst werden. Auf diese Weise kann beispielsweise eine Nachrüstung unter Verwendung von bestehenden Türblättern durchgeführt werden, und es ist nicht notwendig, dass der Hersteller der Schiebetüraufhängung gleichzeitig die Türblätter zur Verfügung stellt.

Der Gesamtvorteil besteht somit darin, dass ein derartiges System vom Hersteller der Schiebetüreinheit beispielsweise an einen Innenausbauer ausgeliefert werden kann, wobei Schiene sowie Laufwagen als Endlosprofile beispielsweise in Maximallänge zur Verfügung gestellt werden, und wobei die Automatikeinheit in z.B. 4 Standardgrössen ausgeliefert wird. So können die Lagerungsaufwendungen seitens des Innenausbauers und des Herstellers erniedrigt und die Flexibilität erhöht werden, und das System ist völlig unabhängig von der Wahl des Türblattes. Die Installation gestaltet sich auf Grund des bereits einsatzfertigen Elements der Automatikeinheit als sehr einfach, und kann auch von nicht speziell im Schiebetürbereich geschulten Handwerkern vorgenommen werden. Ausserdem müssen die bauseitigen Verhältnisse nicht für die Belieferung der einzelnen Komponenten genau ausgemessen werden, sondern es reicht, wenn die lichte Weite ungefähr bekannt ist, anschliessend kann eine Automatikeinheit gewählt werden, welche wenigstens die Länge dieser lichten Weite aufweist, welche aber auch etwas länger sein kann. Im wesentlichen wird die kürzeste als Normeinheit verfügbare Automatikeinheit gewählt, welche gerade noch in der Lage ist, diese lichte Weite zu bedienen. Der Überstand der Schiene, welcher die Tür bei geöffneten Zustand trägt, wird dabei im wesentlichen nicht von der Automatikeinheit überdeckt, und liegt bei geschlossener Tür frei. Entsprechend ist die der lichten Weite abgewandte Wandaufhängung möglichst schlank und unauffällig gestaltet.

Eine erste bevorzugte Ausführungsform der Schiebetüraufhängung besteht darin , dass der Laufwagen eine Länge aufweist, welche der Länge der Oberkante der Tür respektive des Wandelements entspricht.

Eine weitere bevorzugte Ausführungsform besteht darin dass die Schiene über Wandhalterungen an der Wand befestigt ist, wobei wenigstens zwei der Wandhalterungen derart ausgebildet sind, dass sie gleichzeitig als Halterung für die Automatikeinheit dienen. Bevorzugtermassen werden dabei die Wandhalterungen, welche gleichzeitig als Halterung für die Automatikeinheit dienen, in Form eines nach unten geöffneten U-Profils ausgebildet. Der erste Schenkel dieses Profils ist über Befestigungsmittel an der Wand befestigt. Der Mittelteil dieses Profils übergreift die Schiene. Dessen zweiter Schenkel ist im wesentlichen parallel zum ersten Schenkel angeordnet (d.h. in der Regel vertikal), und die Automatikeinheit ist an diesem zweiten Schenkel insbesondere bevorzugt über im oder am zweiten Schenkel vorhandene Halterungsmittel (z.B. Einhängeschlitz) befestigt.

Eine weitere bevorzugte Ausführungsform der vorliegenden Erfindung zeichnet sich dadurch aus, dass der Laufwagen als zur Wand geöffnetes, rechteckiges U-Profil ausgebildet ist, wobei am unteren Schenkel die Tür respektive das Wandelement befestigt ist, und wobei bevorzugt die Oberkante der Tür über die ganze Breite der Tür bündig mit dem unteren Schenkel abschliesst. Besonders bevorzugt ist es dabei, wenn der Mittelteil des U-Profils des Laufwagens parallel zur Ebene der Tür respektive des Wandelementes ausgerichtet ist, und insbesondere bevorzugt bündig mit diesem abschliesst, d.h. mit dieser eine Ebene bildet. Normalerweise verfügt der Laufwagen pro Tür über zwei hintereinander angeordnete Laufrollen, welche im wesentlichen im durch das U-Profil des Laufwagens umschlossenen (und damit der Wand zugewandten) Bereich angeordnet sind.

Gemäss einer weiteren bevorzugten Ausführungsform ist wenigstens eine der Laufrollen in im wesentlichen vertikaler Richtung bezüglich des Wandelements respektive der Tür höhenvorstellbar ausgestaltet, indem die Laufrollen an einem Element des Laufwagens angeachst sind, welches am Laufwagen derart beweglich angelenkt ist, dass die Höhe der Laufrolle über Stellmittel eingestellt werden kann, wobei die Beweglichkeit des Elements über eine Deformation von Material im Gelenkbereich gewährleistet ist. Dabei wird z.B. das Element als Teil einer Laufrollenplatte ausgebildet, welche aus einem beweglichen Bereich und einem türfesten Bereich gebildet wird, wobei bevorzugt der bewegliche Bereich und der türfeste Bereich einstückig und insbesondere bevorzugt aus einer Platte aus einem einzigen Material gebildet werden.

Montagemässig besonders einfach und flexibel ist die Konstruktion, wenn wenigstens der türfeste Bereich in den als Profilschiene ausgebildeten Laufwagen insbesondere seitlich eingeschoben ist, wobei bevorzugt die Laufrollenplatte auf der der Wand zugewandten Seite des Laufwagens in dazu vorgesehenen Nuten des als zur Wand geöffnetes U-Profil ausgebildeten Laufwagens eingeschoben ist. Bevorzugt sind sowohl der bewegliche als auch der türfeste Bereich durch diese Nuten an den Oberkanten respektive Unterkanten seitlich geführt.

Besonders einfach einstellbar ist die Konstruktion dann, wenn die Laufrolle am beweglichen Bereich im oberen Bereich angeordnet ist, wenn auch die Stellschraube in diesem oberen Bereich derart angeordnet ist, dass sie bei eingehängter Tür respektive Wandelement seitlich bedient werden kann, und wenn der Gelenkbereich im unteren Bereich, insbesondere bevorzugt im Bereich der Unterkante der Laufrollenplatte vorgesehen ist. Dabei ist insbesondere bevorzugt über die Stellschraube die Beweglichkeit nur in einem eingeschränkten, und den Gelenkbereich nicht übermässig belastenden Rahmen erlaubt.

Gemäss einer weiteren bevorzugten Ausführungsform trägt der Laufwagen nur zwei hintereinander angeordnete und möglichst weit beabstandete Laufrollen, und es ist nur eine Schiene vorhanden, wobei diese Laufrollen insbesondere bevorzugt über eine konkave Lauffläche und die Schiene über eine entsprechende konvexe Lauffläche verfügen.

Eine andere bevorzugten Ausführungsform besteht darin, dass der Laufwagen über einen Mitnehmer zur Ankopplung an die Automatikeinheit verfügt, wobei der Mitnehmer bevorzugt auf der der Wand abgewandten Seite des Laufwagens angeordnet ist. Da dieser Bereich stets von der Automatikeinheit bedeckt ist, kann eine optimale Ankopplung an die Automatikeinheit gewählt werden, ohne dass die Optik der Tür beeinträchtigt wird.

In Bezug auf die Automatikeinheit sieht eine bevorzugte Ausführungsform wie folgt aus: die Automatikeinheit verfügt über eine im wesentlichen parallel zur Wand ausgerichtete Trägerplatte, auf deren der Wand zugewandten Seite ein Verschiebungsmittel, insbesondere in Form eines Zahnriemens, zur Verschiebung des einen oder der zwei Laufwagen angeordnet ist, sowie insbesondere bevorzugt Halterungsmittel (Befestigungsstift, Befestigungsschraube, Haken o.ä.) zur Befestigung der Automatikeinheit an der Wand (i.d.R. mittelbar über Wandhalterungen, welche gleichzeitig die Schiene tragen) angeordnet sind, und auf deren der Wand abgewandten Seite ein mit den Verschiebungsmitteln in Wirkverbindung stehender Motor, sowie gegebenenfalls Steuerungselemente sowie Elemente zur Stromversorgung angeordnet sind, wobei insbesondere bevorzugt eine frontseitige Abdeckung über diesen Elementen vorgesehen ist. Bevorzugtermassen wird dabei so vorgegangen, dass der Zahnriemen über an der Automatikeinheit endseitig angeordnete Rollen, deren Achsen senkrecht zur Trägerplatte ausgerichtet sind, geführt wird, wobei am Zahnriemen wenigstens ein Mitnehmer im freitragenden Bereich für den Laufwagen vorgesehen ist. Bei zwei gegenläufigen Türen sind entsprechend zwei Mitnehmer jeweils an den beiden unterschiedlichen (oben resp. unten) freitragenden Bereichen des Zahnriemens für die beiden Laufwagen vorgesehen.

Weitere bevorzugte Ausführungsformen der Schiebetüraufhängung gemäss der Erfindung sind in den abhängigen Ansprüchen geschrieben.

Weiterhin betrifft die vorliegende Erfindung ein Verfahren zur Montage einer automatischen Schiebetür resp. eines automatischen Wandelements, welche bezüglich einer Schiene mittels am Wandelement respektive der Tür befestigter Laufrollen im wesentlichen horizontal verschiebbar ist. Das Verfahren umfasst dabei die folgenden Schritte, bevorzugt aber nicht notwendigerweise in der angegebenen Reihenfolge:
1. bauseitiges Ablängen der Schiene auf die für die Wandöffnung erforderliche Länge,
2. Befestigen der Schiene an der Wand unter Verwendung von Wandhalterungen, wobei wenigstens zwei der Wandhalterungen derart ausgebildet sind, dass sie gleichzeitig als Halterung für eine Automatikeinheit dienen,
3. bauseitige Ablängen wenigstens eines als Profilschiene ausgebildeten Laufwagens auf im wesentlichen die Länge der Oberkante des jeweiligen Türblattes, und Bohren der Befestigungslöcher für die Laufrollenplatten,
4. Befestigung des Laufwagens an der Oberkante des Türblattes (z.B. unter Verwendung von Schrauben),
5. Aufstellen der Einheit bestehend aus Laufwagen und Türblatt an die Schiene, und Einschieben von wenigstens 2 Laufrollenplatten, vermittels welcher der Laufwagen an der Schiene verschieblich gelagert werden kann,
6. Befestigung der vorgefertigt und einsatzbereit als Normeinheit zugelieferten Automatikeinheit an den Wandhalterungen und Ankopplung der Automatikeinheit an den Laufwagen.

Die eingesetzte Automatikeinheit weist dabei eine Länge auf, welche geringer ist als die Länge der Schiene, und die Automatikeinheit wird über der lichten Weite der Wandöffnung angeordnet, sodass der die Tür im geöffneten Zustand tragende Bereich der Schiene im wesentlichen frei von der Automatikeinheit liegt.

Bevorzugtermassen wird dabei eine Schiebetüraufhängung, wie sie weiter oben beschrieben ist, verwendet respektive ausgebildet.

Bevorzugte Ausführungsformen des erfindungsgemässen Verfahrens in den abhängigen Ansprüchen beschrieben.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1: a) eine perspektivische Ansicht einer an einer Wand montierten Laufschiene, b) einen Schnitt senkrecht zur Laufrichtung der Laufschiene im Bereich einer Wandhalterung, c) Details zur Frontansicht einer Laufschiene in den verschiedenen Befestigungsbereichen, d) einen weiteren Schnitt senkrecht zur Laufrichtung der Laufschiene im Bereich der freiliegenden Wandhalterung;
- Fig. 2: eine perspektivische Ansicht der Rückseite einer Automatikeinheit;
- Fig. 3: eine perspektivische Ansicht der Vorderseite einer Automatikeinheit ohne Abdeckung;
- Fig. 4: eine perspektivische Ansicht der Vorderseite der Oberkante einer Schiebetür;
- Fig. 5: eine perspektivische Ansicht der Rückseite der Oberkante einer Schiebetür;
- Fig. 6: einen Schnitt durch den oberen Bereich einer Schiebetür mit Automatikeinheit;
- Fig. 7: a) der Schiene zugewandte perspektivische Ansichten von zwei Laufrollenplatten, b) der Tür zugewandte Ansichten von Laufrollenplatten;
- Fig. 8: Laufrollenplatte ohne Aufsätze in Ansicht (a) und Seitenansicht (b);
- Fig. 9: einen Schnitt durch eine Profilschiene;
- Fig. 10: einen Schnitt durch eine Laufrollenschiene.

### WEGE ZUR AUSFÜHRUNG DER ERFINDUNG

Anhand eines detaillierten Ausführungsbeispiels soll die vorliegende Erfindung erläutert werden. Dabei werden die einzelnen Bestandteile des modular aufgebauten Schiebetürsystems zunächst vorgestellt, und anschliessend soll der Ablauf der Montage kurz erläutert werden.

Fig. 1 a) zeigt eine perspektivische Ansicht einer an einer Wand montierten Laufschiene 2. Diese Laufschiene ist dazu vorgesehen, das Wandelement respektive die Tür 1 über Laufrollen zu tragen. Im vorliegenden Fall ist eine Laufschiene 2 dargestellt, bei welcher die einzige Tür 1 in einer Position ganz rechts geschlossen ist, und in einer Position ganz links vollständig offen steht.

Die Laufschiene 2 ist über 3 Halterungen an der Wand 52 festgeschraubt. Zwei dieser Wandhalterungen 20 sind im wesentlichen identisch ausgebildet, während die den bei geschlossener Tür freiliegenden Bereich tragende Wandhalterung 17 ihrerseits eine eigenständige und diskrete Struktur aufweist. Die beiden gleich ausgestalteten Wandhalterungen 20 verfügen, wie dies in Fig. 1b) in einem Schnitt senkrecht zur Laufrichtung der Laufschiene 2, und in Fig. 1c) im Detail in einer Frontansicht dargestellt ist, zunächst über einen vertikalen Abschnitt, welcher mit Schrauben 18 an der Wand 52 befestigt wird. Um eine Justierung der Laufschiene 2 bei bereits vorhandenen Bohrlöchern in der Wand 52 zu erlauben, sind die Schrauben in diesem vertikalen Abschnitt in vertikalen oder schrägen Langlöchern geführt. Die vertikalen Abschnitte der Wandhalterungen 20 tragen an ihrem unteren Teil die Laufschiene 2. Oben am vertikalen Abschnitt ist ein Bügel 21 angeordnet, welcher die Schiene 2 oberseitig umgreift und vorne in einen zweiten vertikalen Bereich 22 übergeht. An diesem zweiten vertikalen Bereich 22 wird bei der Montage die Automatikeinheit 24 (vgl. weiter unten) eingehängt, wobei dazu Einhängeschlitze 23 vorgesehen sind.

Die freiliegende Wandhalterung 17 der Schiene 2 ist wesentlich unauffälliger und kleiner ausgestaltet, da die gesamte Schiebetür derart montiert sein soll, dass nur oberhalb des Türbereichs eine Abdeckung der Schiene durch die Automatikeinheit 24 vorhanden ist, während derjenige Schienenbereich, der beim Öffnen überfahren wird, bei geschlossener Tür frei liegen soll. Die freiliegende Wandhalterung 17, welche in einem Schnitt in Fig. 1d) dargestellt ist, besteht im wesentlichen nur aus einem Bauteil, welches über eine Bohrung (gegebenenfalls Langloch) verfügt, über welches mittels einer Schraube 18 die Wandhalterung 17 an der Wand 52 befestigt werden kann, und welches über eine Befestigung für die Schiene 2 verfügt. Normalerweise wird im Bereich der freiliegenden Wandhalterung zudem in der Schiene 2 ein Anschlageinschub 19 vorgesehen, welcher in einer Nut 56 der Schiene 2, welche in diesem konkreten Fall nach vorne gerichtet ist, eingeschoben und in dieser fixiert werden kann (z. B. Inbusschraube).

Wie insbesondere in den Figuren 1b) sowie d) ersichtlich wird, verfügt die Laufschiene 2 über eine konvexe Lauffläche, auf welcher konkav ausgebildete Laufrollen (vgl. weiter unten) bei der Verschiebung der Tür laufen. Diese konvexe Lauffläche erweist sich als vorteilhaft, da sie zu einer Selbststabilisierung der Tür auf der Schiene 2 beiträgt.

Die auf die Wandhalterungen 20 aufzusetzende Automatikeinheit 24 ist in den Figuren 2 und 3 im Detail dargestellt. Fig. 2 zeigt dabei die Automatikeinheit 24 in einer perspektivischen Ansicht von jener Seite, welche der Laufschiene 2 zugewandt ist. Die Automatikeinheit 24 verfügt gewissermassen als Tragekonstruktion über eine Trägerplatte 25, an deren Enden die Endkappen 26 angeordnet sind. An dieser Trägerplatte 25 sind auf der schienenseitigen Oberfläche 27 zwei Einhängestifte 31 angeordnet, über welche die Automatikeinheit 24 in die Einhängeschlitze 23 der Wandhalterungen 20 eingehängt werden kann. Bei langen Ausführungen der Automatikeinheit 24 (z.B. Gesamtlänge von 1600 oder 2000mm) sind drei derartige Einhängestifte 31 vorgesehen.

Zwischen Automatikeinheit 24 und Schiene 2 kommt die Tür respektive das Wandelement zu liegen, und entsprechend befindet sich auf der Rückseite der Automatikeinheit 24 ausserdem der Zahnriemen 28, über welchen die Tür seitlich verschoben werden kann. Der Zahnriemen 28 verfügt über wenigstens einen Zahnriemenmitnehmer 32, welcher an einem freitragenden Zahnriemenabschnitt befestigt ist. Bei 2-flügeligen Anlagen sind entsprechend zwei Zahnriemenmitnehmer 32 vorgesehen, wobei der eine am oberen und der andere am unteren freitragenden Zahnriemenabschnitt befestigt ist. Der Zahnriemenmitnehmer 32 verfügt über zwei Einhängestifte 33, welche in entsprechende Ausnehmungen in der Tür eingesetzt werden können. Der Zahnriemen 28 ist am einen Ende der Trägerplatte von einer Laufrolle 30 geführt, und am anderen Ende über eine Antriebsrolle 29. Die beiden Rollen 29 und 30 werden möglichst nahe am Ende der Trägerplatte 25 angeordnet, um einen optimal grossen Verschiebungsbereich der Tür zu ermöglichen. Die Achsen der Laufrollen 29 und 30 werden, um eine möglichst geringe Tiefe der Automatikeinheit 24 zu erhalten, im wesentlichen senkrecht zur Trägerplatte 25 vorgesehen.

Fig. 3. zeigt die Automatikeinheit 24, wie sie in Fig. 2 von der Rückseite angegeben ist, von der Vorderseite, wobei die Frontabdeckung zur Sichtbarmachung der einzelnen Elemente entfernt ist. Die Automatikeinheit verfügt am einen Ende auf der vorderen Oberfläche 34 der Trägerplatte 25 über einen Antrieb 39, welcher eine Welle 44 (in Fig. 3 durch eine Abdeckung verdeckt) antreibt, welche starr mit der Antriebsrolle 29 verbunden ist. Das unter anderem zum Betrieb des Motors notwendige Powerprint 43 ist unmittelbar neben dem Motor 39 angeordnet. Auf der Welle des Motors ist auf der der Welle 44 abgewandten Seite eine Impulsscheibe 40 montiert, welche zur Steuerung des Motors 39 dient. Ebenfalls auf dieser Welle des Motors ist ein Klinkenrad 41 angeordnet, welches über einen Verriegelungshebel 42 blockiert werden kann.

Der Verriegelungshebel 42 wird dabei, solange die Stromspeisung vorhanden ist, über einen Elektromagneten betätigt, wobei sowohl der geöffnete wie auch der geschlossene Zustand ohne Strom einen stabilen Gleichgewichtszustand darstellt. Der Verriegelungshebel 42 verfügt aber sicherheitshalber über einen zusätzlichen Entriegelungshebel 42' über welchen rein mechanisch beispielsweise über eine Zugschnur der Verriegelungshebel 42 aus dem Klinkenrad 41 herausgeführt werden kann.

Weiterhin ist eine elektronische Steuerung 38 auf einer Platine angeordnet, welche im wesentlichen parallel zur Ebene der Trägerplatte 25 angeordnet ist. Auf dieser Steuerung 38 ist auch die Batteriespeisung angeordnet. Die Stromversorgung der Automatikeinheit 24 findet über einen Netzanschluss statt, wobei zunächst ein Netzfilter 36 angeordnet ist, und wobei zur Sicherstellung der Funktionstüchtigkeit auch bei Stromausfällen zudem eine Batterie 37 vorhanden ist, welche bei Ausfall des Netzes die Stromversorgung übernimmt. Ein Transformator 35 reduziert die Netzspannung auf Kleinspannung, welche dem Powerprint 43 zugeführt wird.

Nicht sichtbar aber ebenfalls vorhanden sind manuelle Schalter, beispielsweise im

Bereich der Abdeckungen 26, über welche die Grundeinstellungen (beispielsweise Tag/Nacht/permanent offen/verriegelt etc.) vorgenommen werden können. Diese Schalter sind über Leitungen mit der elektronischen Steuerung 38 verbunden.

Fig. 4 sowie 5 zeigen das mit der Automatikeinheit 24 auf der Schiene 2 geführte Wandelement respektive die Tür 1. Fig. 4 zeigt dabei die Tür 1 auf ihrer der Wand 52 abgewandten Seite (Vorderseite). Die gesamte Oberkante der Tür 1 wird durch einen Laufwagen 45 in Form einer Profilschiene begrenzt. Die Profilschiene 45 schliesst auf der Vorderseite bündig mit der vorderen Ebene der Tür 1 ab. Die Profilschiene 45 verfügt auf der der Tür zugewandten Seite über einen unteren abgewickelten Bereich 48 respektive Schenkel, und an der Oberkante über einen oberen abgewickelten Bereich 46 respektive Schenkel. Die in Fig. 4 dargestellte Vorderseite der Profilschiene 45 ist der Rückseite der Automatikeinheit 24, wie sie in Fig. 2 dargestellt ist, zugewandt. Entsprechend ist an dieser Vorderseite der Profilschiene 45 ein Mitnehmer 46a angeordnet, welcher der Kopplung an den Zahnriemenmitnehmer 32 dient. Der Mitnehmer 46a wird auf der Profilschiene 45 über Schrauben 53 befestigt, und verfügt über einen parallel zur Vorderseite der Profilschiene 45 angeordneten Bereich sowie über einen oberen abgewickelten Bereich, in welchem Einhängeschlitze 47 vorgesehen sind. In diese Einhängeschlitze 47 greifen die Einhängestifte 33 (vgl. Fig. 2) ein, wenn die Tür mit dem Zahnriemen 28 gekoppelt werden soll.

Fig. 5 zeigt die Tür gemäss Fig. 4 von der anderen Seite, d. h. von der der Wand 52 zugewandten Rückseite. Hier ist nun erkennbar, dass die Profilschiene 45 an deren unterem abgewinkeltem Bereich 48 über wenigstens zwei Schrauben 49 befestigt ist. Handelt es sich beim Türblatt um eine Glasplatte, so sind auch andere Befestigungsmechanismen wie Klammern etc. denkbar. Die Profilschiene 45 respektive der Laufwagen verfügt in den Eckbereichen zu den Bereichen 46 und 48 über vertikale, sich längs der Profilschiene 45 erstreckende Nuten 57 und 58, in welche Laufteile in Form von Laufrollenplatten 8 seitlich eingeschoben werden können. Diese Laufrollenplatten 8, von welchen wenigstens 2 vorhanden sind, sind im vorliegenden Fall spiegelsymmetrisch ausgebildet. Jede Laufrollenplatte 8 trägt eine Laufrolle 3, welche im oberen Bereich der Laufrollenplatte 8 senkrecht zur Ebene der Laufrollenplatte 8 angeachst ist.

Die Laufrollenplatte 8 verfügt weiterhin über eine Stellschraube 5, deren Funktion und Wirkung im Zusammenspiel mit der gewissermassen zweiteiligen Ausgestaltung der Laufrollenplatte 8 im Zusammenhang mit Fig. 7 weiter erläutert werden soll. Die Laufrollenplatten 8 sind jeweils möglichst endständig angeordnet, und verfügen entsprechend über jeweils ein Anschlagelement 15, dessen Befestigung gleichzeitig dazu dient, die Laufrollenplatte 8 in Bezug auf deren Verschiebbarkeit in den beiden Nuten 57 und 58 zu fixieren. Im Falle der an der Vorderkantenseite angeordneten Laufrollenplatte 8 wird die Verschraubung des Anschlagelementes 15 gleichzeitig zur Befestigung des Mitnehmers 46a benutzt, d. h. die Verschraubung erfolgt über die in Fig. 4 angezeigten Schrauben 53.

Fig. 6 zeigt in einem Schnitt senkrecht zur Laufrichtung der Tür 1 den oberen Bereich einer Schiebetür im zusammengesetzten Zustand. Hier kann erkannt werden, wie an der Wand 52 zunächst die Laufschiene 2 über die Wandhalterung 20 befestigt ist, wie der Bügel der Wandhalterung 20 gebildet aus den Bereichen 21 und 22 einen überbrücken Bereich bildet, in welchem einerseits die Tür 1 respektive der mit der Tür verbundene Laufrollenwagen 45 angeordnet ist. Ebenfalls innerhalb dieses Überbrückungsbereiches ist der Zahnriemen 28 angeordnet sowie der Zahnriemenmitnehmer 32 und der Mitnehmer 46a. Die Automatikeinheit 24, hier mit Abdeckung 50 dargestellt, wird von vorne auf den vertikalen Bereich 22 aufgesetzt und bestimmt damit die optische Erscheinung des gesamten oberen Bereichs der Schiebetür. In Fig. 6 ist weiterhin sichtbar, wie an der Unterseite der Automatikeinheit 24 einer oder mehrere Schalter 51 angeordnet sind, welche der Einstellung der bereits weiter obengenannten Grundeinstellungen dienen.

Fig. 7 zeigt die Laufrollenplatte 8 im Detail. In Fig. 7a) sind die beiden spiegelsymmetrischen Laufrollenplatten 8 von ihrer der Schiene zugewandten Seite dargestellt. In Fig. 7b) sind die beiden Laufrollenplatten in ihrer der Profilschiene 45 zugewandten Richtung sichtbar. Die Laufrollenplatte 8 verfügt jeweils über die bereits genannte Laufrolle 3, welche über eine konkave Lauffläche verfügt. Die Laufrollenplatte 8 wird einstückig aus einem türfesten Bereich 7 und einem beweglichen Bereich 4 gebildet. Die Laufrollen 3 sind jeweils am beweglichen Bereich 4 so weit wie möglich an der Oberkante angeordnet. Diese beiden Bereiche 4 und 7 sind über einen Gelenkbereich 6 miteinander verbunden, d. h. der Bereich 7 und der Bereich 4 sind über einen Schlitz 11 oder eine Aussparung bereichsweise voneinander getrennt. Der vergleichsweise dünn ausgestaltete Gelenkbereich 6 führt dazu, dass die beiden Bereiche 4 und 7 relativ zueinander um eine Achse senkrecht zur Laufrollenplatte beweglich sind, wobei die Beweglichkeit derart eingeschränkt ist, dass sie nur in der Ebene der Laufrollenplatte 8 stattfinden kann. Dies wird über eine Stellschraube 5 bewirkt, welche in zwei Befestigungszapfen 12 geführt ist. Diese Befestigungszapfen 12 sind senkrecht zur Ebene der Laufrollenplatte angeordnet. Sie sind ausserdem in der Laufrollenplatte 8 derart gelagert, dass sie über eine Drehbarkeit um ihre Achse verfügen, dies wird unter anderem über eine jeweilige Sicherungsscheibe 13 bewirkt. Von den Befestigungszapfen 12 ist einer auf dem türfesten Bereich 7 angeordnet und der andere auf dem beweglichen Bereich 4. Dies in einer Weise, dass die Stellschraube 5 den Schlitz zwischen den beiden Bereichen 4 und 7 überbrückt. Die Stellschraube 5 ist beispielsweise im Befestigungszapfen 12, welcher am beweglichen Bereich 4 befestigt ist, frei drehbar angeordnet, während im Befestigungszapfen 12, welcher am türfesten Bereich 7 angeordnet ist, ein Innengewinde vorgesehen ist. Wird die Stellschraube 5 (beispielsweise eine Inbusschraube des Typs M6) gedreht, so nähern sich die beiden Befestigungszapfen 12 bei einem Anziehen an, respektive sie entfernen sich voneinander, wird die Stellschraube 5 gelöst. Dies führt dazu, dass der bewegliche Bereich 4 relativ zum türfesten Bereich 7 abkippt, wobei gewissermassen als Gelenk im Gelenkbereich 6 eine plastische Deformation des in diesem Bereich angeordneten Materials stattfindet.

Die beiden durch dieses Verstellen der Stellschraube 5 möglichen extremen Positionen sind in den Figuren 7c) sowie 7d) dargestellt.

Fig. 7c) zeigt die Position, in welcher die Stellschraube 5 maximal geöffnet ist, d. h. der Schlitz 11 wird um das Gelenk 6 maximal gespreizt. Um einen Schaden im Gelenkbereich 6 zu vermeiden, wird diese Extremposition dadurch limitiert, dass der Schraubenkopf der Stellschraube 5 am Befestigungszapfen 12 anliegt. In diese Extremposition wird, da die Laufrolle 3 nach unten ausgelenkt ist, die Tür in ihre maximale Höhe angehoben.

Die andere Extremposition ist in Fig. 7d) dargestellt. Hier ist die Stellschraube 5 maximal angezogen, und der Schlitz 11 an der Oberkante 9/10 geschlossen. Die Laufrolle 3 ist somit maximal nach oben ausgelenkt, und die Tür in ihrer tiefsten Stellung. Durch die Annäherung der Bereiche 7 und 4 am Schlitz wird auch diese maximale Position durch den Kontakt der beiden Bereiche 7 und 4 begrenzt, und ein Schaden im Gelenkbereich 6 durch eine zu grosse Auslenkung verhindert.

Die Blechplatte, welche eine derartige Laufrollenplatte bildet, ist in Fig. 8 nochmals dargestellt. Die gesamte Laufrollenplatte 8 wird in die beiden Nuten der Profilschiene 45 eingeschoben (vgl. dazu auch Fig. 9). Der türfeste Bereich 7 soll in diesen Führungsnuten nur verschiebbar sein, und verfügt entsprechend über eine Oberkante 9 und eine Unterkante 9', welche parallel zueinander verlaufen. Der bewegliche Bereich 4 hingegen muss, um ebenfalls innerhalb dieser Nut zwar geführt zu sein, aber dennoch eine Auslenkung im Sinne der Figuren 7c) sowie 7d) zu ermöglichen, in Bezug auf die Oberkante 10 und die Unterkante 10' eine Verjüngung aufweisen. Die Verjüngung der Unterkante 10' sollte dabei derart gestaltet sein, dass in der Position gemäss Fig. 7c) die Unterkante 10' des beweglichen Teils 4 parallel und in Flucht zur Unterkante 9' des türfesten Bereich 7 liegt. Analog sollte die Verjüngung der Oberkante 10 derart gestaltet sein, dass in der Position gemäss Fig. 7d) diese Oberkante 10 parallel und in Flucht zur Oberkante 9 zu liegen kommt.

Um eine Verteilung der Materialdeformation im Gelenkbereich 6 möglichst auf einen grossen Bereich (innerhalb von viel Material) zu gewährleisten, kann es sich als vorteilhaft erweisen, in diesem Gelenkbereich beispielsweise ein Loch 55 anzuordnen. Alternativ ist es möglich, den Schlitz beinahe über die gesamte Höhe der Laufrollenplatte 8 mit einer grossen Weite auszubilden, und nur im Bereich der Oberkante diese Weite wieder derart zu reduzieren, dass der im vorigen Absatz genannte Anschlag in der Position gemäss Fig. 7d) gewährleistet ist.

Wie in Fig. 7 weiterhin sichtbar, sind auf der Laufrollenplatte zudem Eingriffzapfen 14 angeordnet, welche dazu dienen, in die Nut 56 in der Schiene 2 derart einzugreifen, dass die Laufrollen 3 nicht aus der Schiene springen können. Weiterhin sind auf der Laufrollenplatte jeweils Anschlagelemente 15 angeordnet, deren Verschraubungen 53 und 54 gleichzeitig dazu dienen, die Laufrollenplatte in der Profilschiene 45 zu fixieren, sowie gegebenenfalls ausserdem den Mitnehmer 46a.

Die Laufrollenplatte ist beispielsweise aus Stahl (StW 22) gefertigt mit einer Dicke k von 3 mm. Sie verfügt über eine Höhe von b=91.5mm, und im verjüngten Bereich über eine Höhe von c=81mm. Die Verjüngungshöhe d an der Unterkante 10' des beweglichen Teils 4 beträgt d=8mm und die entsprechende Verjüngungshöhe e an der Oberkante 10 beträgt e=2.5mm. Die Gesamtlänge der Laufrollenplatte 8 beträgt f=100mm und die Länge des türfesten Bereichs beträgt a=42mm, bei einer Breite des Schlitzes 11 von j=3.5mm. Da der Gelenkbereich 6 an der Unterkante etwas in den türfesten Bereich 7 verschoben ist, beträgt die Länge der Unterkante g=33mm. Der Gelenkbereich 6 hat an seiner schmalsten Stelle eine Höhe h von 4 mm, und das Zentrum des Loches 55 ist i= 14 mm oberhalb der Unterkante 9' angeordnet. Das Loch muss dabei nicht kreisförmig sein, sondern kann im Prinzip auch andere Formen aufweisen, solange eine möglichst optimale Belastung im Gelenkbereich 6 resultiert.

Eine derartige Laufrollenplatte 8 kann dazu verwendet werden, die Laufrollen 3 um 2 mm nach oben zu heben (senkt entsprechend die gesamte Tür um 2 mm), und um die Laufrollen 3 um 6 mm nach unten abzusenken (hebt entsprechend die gesamte Tür um 6 mm).

Es muss bemerkt werden, dass grundsätzlich der Gelenkbereich nicht nur im Bereich der Unterkante angeordnet sein kann, sondern dass auch zwei Schlitze gewissermassen von oben und von unten im mittleren Bereich der Laufrollenplatte einen Gelenkbereich bilden können, oder dass der Schlitz von unten die Laufrollenplatte durchzieht und der Gelenkbereich entsprechend im Bereich der Oberkante angeordnet ist. Um eine möglichst grosse Verstellbarkeit über die Stellschraube zu gewährleisten, ist vcrteilhafterweise aber der Gelenkbereich möglichst weit von der Achse der Laufrolle 3 entfernt, um einen grossen Hebel zur Verfügung zu stellen. Weiterhin sollte dieser Hebel möglichst in der Grundstellung eine horizontale Ausrichtung haben. Da im vorliegenden. Fall aber als wesentliches Kriterium auch noch die Verstellbarkeit bei eingehängter Tür 1 vorhanden ist, wird der Gelenkbereich 6 an der Unterkante angeordnet, und die Stellschraube derart im wesentlichen auf der Höhe der Laufrollen 3, dass mit einem Werkzeug seitlich bei eingehängter Tür die Stellschraube 5 bedient werden kann.

Fig. 9 zeigt eine Profilschiene 45 in einem Schnitt senkrecht zur Verschiebungsrichtung der Tür 1. Insbesondere sind in dieser Darstellung die beiden Nuten 57 und 58 sichtbar, in welche die Laufrollenplatte 8 eingeschoben wird. Die Profilschiene verfügt über eine Höhe 1 von 1 = 99mm, der Unterschenkel über einer Breite n von n = 39mm, und der obere Schenkel über einer Breite m von m = 28mm. Die gesamte Höhe in den beiden gegenüberliegenden Nuten 57 und 58 beträgt o = 92mm, die Höhe des oberen, die Nut begrenzenden Schenkels beträgt r = 8mm, und jene des unteren Schenkels beträgt u = 11,5mm, wobei der obere Schenkel eine Dicke w = 2 mm und der untere Schenkel eine Dicke von v = 3.5 mm aufweist. Als weitere Masse seien q = 13 mm, p = 8 mm, t = 2,5 mm (Stützrippe) genannt, welche eine hinter der Laufrollenplatte 8 liegende Aussparung definieren. Bereits vorbereitete Positionen von Bohrungen sind in Fig. 9 mit B bezeichnet.

Abschliessend zeigt Fig. 10 einen Schnitt durch die Schiene 3. Darin ist erkennbar, wie die Schiene 3 eine von der Wand abgewandte Nut 56 aufweist, in welcher einerseits ein Anschlageinschub 19 eingeschoben werden kann, und in welche ausserdem die Eingriffzapfen 14 der jeweiligen Laufrollenplatte 8,8' eingreifen. Die Schiene 2 verfügt z.B. über eine Gesamthöhe von y = 35mm, eine Gesamttiefe x = ca. 21-23 mm, und, die Nut 56 verfügt über eine Höhe an der Vorderkante von 21mm. Die Form der Schiene 2 im Querschnitt kann auch anders ausgestaltet sein, so kann z.B. der obere, die Nut 56 begrenzende Vorsprung bei weiter der Aussenrundung folgender Aussenkontur weiter nach vorne vorstehen.

Ein Zusammensetzen resp. eine Montage und Anpassung an die bauseitigen Verhältnisse einer derartigen Schiebetür kann sehr einfach erfolgen.

In einem ersten Schritt wird die Schiene 2 auf die notwendige Länge abgelängt. Im wesentlichen wird dabei auf eine Länge zugeschnitten, welche etwas mehr als der doppelten lichten Weite der Türöffnung entspricht. Die zugehörigen Masse können direkt bauseitig genommen werden, und müssen vorher nicht im Detail bekannt sein. Anschliessend werden die Wandhalterungen 17 und 20 in ihrer Position ausgemessen und anschliessend über die Schrauben 18 an den ausgemessenen Positionen in der Wand 52 verschraubt. In einem nächsten Schritt wird die Schiene 2 auf diese Wandhalterungen aufgebracht. Vorzugsweise ist die Einheit bestehend aus Schiene 2 und Wandhalterungen 17 und 20 als Ganzes an die Wand zu befestigen.

In einem nächsten Schritt wird, vorausgesetzt das Türblatt 1 steht bereits in den korrekten Dimensionen zur Verfügung, der Laufwagen 45, welcher als Endlos-Profilschiene ausgebildet ist, auf eine Länge abgelängt, welche der Länge der Oberkante des Türblattes 1 entspricht. Anschliessend wird, wie dies in Fig. 4 und 5 dargestellt ist, der Laufwagen 45 mit Schrauben 49 an der Oberkante des Türblattes 1 befestigt.

Daraufhin wird die Tür mit daran befestigtem Laufwagen 45 an die Schiene 2 gestellt. Anschliessend werden in die Nuten 57 und 58 (vgl. Fig. 9) des Laufwagens 45 die Laufrollenplatten 8 respektive 8' seitlich eingeschoben, und in ihrer Position über die Schrauben 53 respektive 54 fixiert, wobei auf der einen Seite der Tür jeweils gleichzeitig der Mitnehmer 46a auf der der Laufrollenplatte abgewandten Seite des Laufwagens 45 festgemacht wird.

Anschliessend kann die Tür, falls erforderlich, in ihrer Höhe respektive auch in ihrer seitlichen Neigung um eine Achse senkrecht zur Ebene des Türblattes 1 durch Betätigung der Schrauben 5 an den beiden Laufrollenplatten 8, 8' justiert werden. Dazu kann seitlich mit einem Werkzeug (z.B. Inbusschlüssel) hinter die Profilschiene 45 gefahren werden, und bei eingehängter Tür kann auf jeder Seite die Höhe um 8 mm (+2mm; -6mm) verändert werden.

Im folgenden Schritt wird die Automatikeinheit 24 auf die Wandhalterungen 20 aufgesetzt, wobei die Einhängestifte 31 (Schrauben) in die Einhängeschlitze 23 eingreifen. Die Automatikeinheit 24 überdeckt dabei gewissermassen nur die rechte Hälfte der in Fig. 1a) dargestellten Schiene 2. Die Automatikeinheit 24 liegt in Normgrösse vor, und wird bauseitig in ihrer Dimensionierung nicht verändert oder angepasst.

Der türfeste Mitnehmer 46 wird daraufhin mit dem am Zahnriemen 28 befestigten Mitnehmer 32 fest verbunden (Verschrauben oder Einklinken).

In einem letzten Schritt muss nun nur noch die Sensorik an die Automatikeinheit 24 angeschlossen werden und dann die Automatikeinheit 24 an eine elektrische Stromversorgung angeschlossen werden, und die Schiebetür ist ohne weitere Manipulationen einsatzbereit. Sie verfügt dazu über eine Programmierung, welche die weiteren Einstellungen wie Schliessgeschwindigkeit und Geschwindigkeitsprofil, Schliesskraft etc. selbsttätig bei der ersten Inbetriebnahme einstellt. Gegebenenfalls können selbstverständlich noch zusätzliche Sensoren etc. integriert werden.

### BEZUGSZEICHENLISTE

- 1: Türflügel, Wandelement
- 2: (Lauf-)Schiene
- 3: Laufrolle
- 4: beweglicher Bereich der Platte
- 5: Stellschraube
- 6: Gelenkbereich
- 7: türfester Bereich der Platte
- 8: Laufrollenplatte
- 9: Führungskante von 7
- 10: verjüngter Bereich von 4
- 11: Schlitz
- 12: Befestigungszapfen
- 13: Sicherungsscheibe
- 14: Eingriffzapfen
- 15: Anschlagelement und Befestigung
- 16: Achse von 3
- 17: freiliegende Wandhalterung von 2
- 18: Schraube
- 19: Anschlageinschub
- 20: Wandhalterung von 2
- 21: Bügel von 20
- 22: vertikaler Bereich von 20

- 23: Einhängeschlitz
- 24: Automatikeinheit
- 25: Trägerplatte von 24
- 26: Endkappen von 24
- 27: Schienenseitige Oberfläche von 25
- 28: Zahnriemen
- 29: Antriebsrolle für 28
- 30: Laufrolle für 28
- 31: Einhängestift für 23
- 32: Zahnriemenmitnehmer
- 33: Einhängestift an 32, Schrauben
- 34: vordere Oberfläche von 25
- 35: Transformator
- 36: Netzfilter
- 37: Batterie
- 38: elektrische/elektronische Steuerung
- 39: Antrieb/Motor
- 40: Impulsscheibe für Elektronik
- 41: Klinkenrad für Verriegelung
- 42: Verriegelungshebel
- 42': manueller Entriegelungshebel
- 43: Powerprint
- 44: Welle zu 29
- 45: Profilschiene, Laufwagen

- 46: oberer abgewinkelter Bereich von 45
- 46a: Mitnehmer
- 47: Einhängeschlitz an 46
- 48: unterer abgewinkelter Bereich von 45
- 49: Schraube
- 50: Abdeckungsprofil
- 51: Schalter
- 52: Wand
- 53: Schraube
- 54: Schraube
- 55: Loch
- 56: Nut in 2
- 57: untere Nut in 45
- 58: obere Nut in 45

## Patentansprüche

1. Automatische Schiebetüraufhängung resp. Wandelementaufhängung mit wenigstens einer Schiene (2), welche im zusammengebauten Zustand wandfest angeordnet ist,
wenigstens einer Automatikeinheit (24), welche im zusammengebauten Zustand wandfest angeordnet ist, und welche Antriebsmittel (28, 39) für die wenigstens eine Tür (1) resp. das wenigstens eine Wandelement aufweist,
sowie mit wenigstens einem Laufwagen (45) mit wenigstens zwei Laufrollen (3), vermittels welcher der Laufwagen (45) respektive die daran befestigte Tür (1) oder das daran befestigte Wandelement an der Schiene (2) verschieblich gelagert ist,
wobei
die Schiene (2) als Endlosprofil ausgebildet ist, welches den Verhältnissen angepasst ablängbar ist,
wobei die Automatikeinheit (24) als Normeinheit ausgebildet ist, deren Länge bauseitig unveränderbar ist, und welche wenigstens eine Länge (L) aufweist, welche der Breite der Tür (1) resp. des Wandelements entspricht,
der Laufwagen (45) als Endlos-Profilschiene ausgebildet ist, welche den Verhältnissen angepasst ablängbar ist, und wobei pro Tür (1) resp. Wandelement nur ein Laufwagen (45) vorhanden ist,
wobei die Automatikeinheit (24) eine Länge (L) aufweist, welche geringer ist als die Länge der Schiene (2), und die Automatikeinheit (24) im zusammengebauten Zustand über der lichten Weite der Wandöffnung angeordnet ist, sodass der die Tür (1) im geöffneten Zustand tragende Bereich der Schiene (2) im wesentlichen frei von der Automatikeinheit (24) liegt.

2. Schiebetüraufhängung nach Anspruch 1, **dadurch gekennzeichnet, dass** der Laufwagen (45) eine Länge aufweist, welche der Länge der Oberkante der Tür (1) respektive des Wandelements entspricht.

3. Schiebetüraufhängung nach einem der vorhergehenden Ansprüche, **dadurch gekennzeichnet, dass** die Automatikeinheit (24) in der kürzesten Normgrösse gewählt ist, welche wenigstens eine Länge (L) aufweist, welche in der Lage ist, die lichte Weite zu bedienen.

4. Schiebetüraufhängung nach einem der vorhergehenden Ansprüche, **dadurch gekennzeichnet, dass** die Schiene (2) über Wandhalterungen (18, 20) an der Wand (52) befestigt ist, wobei wenigstens zwei der Wandhalterungen (20) derart ausgebildet sind, dass sie gleichzeitig als Halterung für die Automatikeinheit (24) dienen.

5. Schiebetüraufhängung nach Anspruch 4, **dadurch gekennzeichnet, dass** die Wandhalterungen, welche gleichzeitig als Halterung für die Automatikeinheit (42) dienen, in Form eines nach unten geöffneten U-Profils (20, 21, 22) ausgebildet sind, dessen erster Schenkel über Befestigungsmittel (18) an der Wand (52) befestigt ist, wobei am ersten Schenkel die Schiene (2) befestigt ist, dessen Mittelteil (21) die Schiene (2) übergreift, und dessen zweiter Schenkel (22) im wesentlichen parallel zum ersten Schenkel angeordnet ist, und an welchem die Automatikeinheit (24) insbesondere bevorzugt über im oder am zweiten Schenkel (22) vorhandene Halterungsmittel (23) befestigt ist.

6. Schiebetüraufhängung nach einem der vorhergehenden Ansprüche, **dadurch gekennzeichnet, dass** der Laufwagen (45) als zur Wand (52) geöffnetes, rechteckiges U-Profil ausgebildet ist, wobei am unteren Schenkel (48) die Tür (1) respektive das Wandelement befestigt ist, wobei bevorzugt die Oberkante der Tür (1) über die ganze Breite der Tür bündig mit dem unteren Schenkel (48) abschliesst.

7. Schiebetüraufhängung nach Anspruch 6, **dadurch gekennzeichnet, dass** der Mittelteil des U-Profils des Laufwagens (45) parallel zur Ebene der Tür (1) respektive des Wandelementes ausgerichtet ist, und insbesondere bevorzugt bündig mit diesem abschliesst.

8. Schiebetüraufhängung nach einem der Ansprüche 6 oder 7, **dadurch gekennzeichnet, dass** der Laufwagen (45) pro Tür (1) über zwei Laufrollen (3) verfügt, welche im wesentlichen im durch das U-Profil des Laufwagens (45) umschlossenen Bereich angeordnet sind.

9. Schiebetüraufhängung nach einem der vorhergehenden Ansprüche, **dadurch gekennzeichnet, dass** wenigstens eine der Laufrollen (3) in im wesentlichen vertikaler Richtung bezüglich des Wandelements respektive der Tür (1) höhenverstellbar ausgestaltet ist, indem die Laufrollen (3) an einem Element (4) des Laufwagens (45) angeachst sind, welches am Laufwagen (45) derart beweglich angelenkt ist, dass die Höhe der Laufrolle (3) über Stellmittel (5) eingestellt werden kann, wobei die Beweglichkeit des Elements (4) über eine Deformation von Material im Gelenkbereich (6) gewährleistet ist.

10. Schiebetüraufhängung nach Anspruch 9, **dadurch gekennzeichnet, dass** das Element (4) Teil einer Laufrollenplatte (8), welche aus einem beweglichen Bereich (4) und einen türfesten Bereich (7) gebildet wird, ist, wobei bevorzugt der bewegliche Bereich (4) und der türfeste Bereich (7) einstückig und insbesondere bevorzugt aus einer Platte aus einem einzigen Material gebildet werden.

11. Schiebetüraufhängung nach Anspruch 9 oder 10, **dadurch gekennzeichnet, dass** wenigstens der türfeste Bereich (7) in den als Profilschiene ausgebildeten Laufwagen (45) insbesondere seitlich eingeschoben ist, wobei bevorzugt die Laufrollenplatte (8) auf der der Wand (52) zugewandten Seite des Laufwagens (45) in dazu vorgesehenen Nuten (57,58) des als zur Wand geöffnetes U-Profil ausgebildeten Laufwagens (45) eingeschoben ist, wobei insbesondere bevorzugt der bewegliche (4) und der türfeste Bereich (7) diese Nuten (57,58) den beweglichen (4) und den türfesten Bereich (5) an den Oberkanten (9,10) respektive Unterkanten (9',10') seitlich führen.

12. Schiebetüraufliängung nach einem der Ansprüche 9-11, **dadurch gekennzeichnet, dass** die Laufrollenplatte (8) als Blech ausgebildet ist, bei welchem der türfeste Bereich (7) vom beweglichen Bereich (4) durch einen in der Laufrollenplatte (8) vorgesehenen Schlitz (11) abgetrennt wird, und wobei der Gelenkbereich (6) durch die nicht durch den Schlitz (11) durchzogene Blechverbindung zwischen dem türfesten Bereich (7) und dem beweglichen Bereich (4) gebildet wird.

13. Schiebetüraufhängung nach Anspruch 12, **dadurch gekennzeichnet, dass** die Stellmittel in Form einer Stellschraube (5) ausgebildet sind, welche an der Laufrollenplatte (8) in insbesondere bevorzugt wenigstens teilweise drehbaren, zur Laufrollenplatte (8) senkrecht angeordneten Befestigungszapfen (12) geführt wird, und welche den Schlitz (11) im wesentlichen auf der dem Gelenkbereich (6) abgewandten Seite überbrückt.

14. Schiebetüraufhängung nach einem der Ansprüche 10-13, **dadurch gekennzeichnet, dass** die Laufrolle (3) am beweglichen Bereich (4) im oberen Bereich angeordnet ist, dass auch die Stellschraube (5) in diesem oberen Bereich derart angeordnet ist, dass sie bei eingehängter Tür (1) respektive Wandelement seitlich bedient werden kann, und dass der Gelenkbereich (6) im unteren Bereich, insbesondere bevorzugt im Bereich der Unterkante der Laufrollenplatte (8) vorgesehen ist, wobei insbesondere bevorzugt über die Stellschraube (5) die Beweglichkeit nur in einem eingeschränkten, und den Gelenkbereich (6) nicht übermässig belastenden Rahmen erlaubt ist.

15. Schiebetüraufhängung nach einem der vorhergehenden Ansprüche, **dadurch gekennzeichnet, dass** der Laufwagen (45) nur zwei Laufrollen (3) trägt, und dass nur eine Schiene (2) vorhanden ist, wobei diese Laufrolle (3) insbesondere bevorzugt über eine konkave Lauffläche und die Schiene (2) über eine entsprechende konvexe Lauffläche verfügt.

16. Schiebetüraufhängung nach einem der vorhergehenden Ansprüche, **dadurch gekennzeichnet, dass** der Laufwagen (45) über einen Mitnehmer (46) zur Ankopplung an die Automatikeinheit (24) verfügt, wobei der Mitnehmer (46) bevorzugt auf der der Wand (20) abgewandten Seite des Laufwagens (45) angeordnet ist.

17. Schiebetüraufhängung nach einem der vorhergehenden Ansprüche, **dadurch gekennzeichnet, dass** die Automatikeinheit (24) über eine im wesentlichen parallel zur Wand (52) ausgerichtete Trägerplatte (25) verfügt, auf deren der Wand (52) zugewandten Seite (27) ein Verschiebungsmittel, insbesondere in Form eines Zahnriemens (28), zur Verschiebung des einen oder der zwei Laufwagen (45) angeordnet ist, sowie insbesondere bevorzugt Halterungsmittel (31) zur Befestigung der Automatikeinheit (24) an der Wand (52) angeordnet sind, und auf deren der Wand (52) abgewandten Seite (34) ein mit den Verschiebungsmitteln (28) in Wirkverbindung stehender Motor (39), sowie gegebenenfalls Steuerungselemente (38) sowie Elemente zur Stromversorgung (35-37) angeordnet sind, wobei insbesondere bevorzugt eine frontseitige Abdeckung (50) über diesen Elementen (35-39) vorgesehen ist.

18. Schiebetüraufhängung nach Anspruch 17, **dadurch gekennzeichnet, dass** der Zahnriemen (28) über an der Automatikeinheit (24) endseitig angeordnete Rollen (29, 30), deren Achsen senkrecht zur Trägerplatte (25) ausgerichtet sind, geführt wird, wobei am Zahnriemen (28) wenigstens ein Mitnehmer (32) im freitragenden Bereich für den Laufwagen (45) vorgesehen ist, respektive wobei am Zahnriemen (28) bei zwei gegenläufigen Türen zwei Mitnehmer (32) an den beiden unterschiedlichen freitragenden Bereichen für die beiden Laufwagen (45) vorgesehen sind.

19. Verfahren zur Montage einer automatischen Schiebetür resp. eines automatischen Wandelements mit einer Aufhängung nach einem der Ansprüche 1-18, welche bezüglich einer Schiene (2) mittels am Wandelement respektive der Tür (1) befestigter Laufrollen (3) horizontal verschiebbar ist,
umfassend die folgenden Schritte, bevorzugt in der angegebenen Reihenfolge:
bauseitiges Ablängen der Schiene (2) auf die für die Wandöffnung erforderliche Länge,
Befestigen der Schiene (2) an der Wand (52) unter Verwendung von Wandhalterungen (20), wobei wenigstens zwei der Wandhalterungen (20) derart ausgebildet sind, dass sie gleichzeitig als Halterung für die Automatikeinheit (24) dienen,
bauseitiges Ablängen des als Profilschiene ausgebildeten Laufwagens (45) mit wenigstens zwei Laufrollen (3), vermittels welcher der Laufwagen (45) an der Schiene (2) verschieblich gelagert werden kann, auf die Länge der Oberkante des Türblattes (1),
Befestigung des Laufwagens (45) an der Oberkante des Türblattes (1),
Aufsetzen der Einheit bestehend aus Laufwagen (45) und Türblatt (1) auf die Schiene (2),
Befestigung der vorgefertigt und einsatzbereit als Normeinheit zugelieferten Automatikeinheit (24) an den Wandhalterungen (20) und Ankopplung der Automatikeinheit an den Laufwagen (45), wobei die Automatikeinheit (24) eine Länge (L) aufweist, welche geringer ist als die Länge der Schiene (2), und die Automatikeinheit (24) über der lichten Weite der Wandöffnung angeordnet wird,
sodass der die Tür (1) im geöffneten Zustand tragende Bereich der Schiene (2) im wesentlichen frei von der Automatikeinheit (24) liegt.

20. Verfahren nach Anspruch 19, insbesondere unter Verwendung einer
Schiebetüraufhängung nach Anspruch 13, **dadurch gekennzeichnet, dass** die auf die Schiene (2) aufgesetzte Schiebetür respektive das Wandelement durch
seitliche Bestätigung der Stellmittel justiert wird.

21. Verfahren nach einem der Ansprüche 19-20, **dadurch gekennzeichnet, dass** die kürzeste als Normeinheit verfügbar Automatikeinheit (24) gewählt wird, welche wenigstens die Länge (L) der Breite der Tür (1) resp. des Wandelements aufweist.

22. Verfahren nach einem der Ansprüche 19-21, **dadurch gekennzeichnet, dass** wenigstens eine, bevorzugt zwei Laufrollenplatten (8) am Laufwagen (45) befestigt oder in diesen eingeschoben werden und anschliessend befestigt werden.

## Claims

1. Automatic sliding door mounting or wall element mounting, comprising at least one rail (2), which in the assembled state is arranged fixed to the wall,
at least one automatic unit (24), which in the assembled state is arranged fixed to the wall and which has drive means (28, 39) for the at least one door (1) or the at least one wall element,
and comprising at least one carriage (45), having at least two rollers (3), by means of which the carriage (45), and the door (1) or wall element fastened thereto, is displaceably mounted on the rail (2),
wherein
the rail (2) is configured as a continuous profile which can be cut to length to match the conditions,
wherein the automatic unit (24) is configured as a standard unit, the length of which cannot be changed on site and which has at least a length (L) corresponding to the width of the door (1) or wall element,
the carriage (45) is configured as a continuous profile rail, which can be cut to length to match the conditions and wherein only one carriage (45) is present for each door (1) or wall element,
wherein the automatic unit (24) has a length (L) which is less than the length of the rail (2), and the automatic unit (24), in the assembled state,
is arranged over the clear width of the wall opening, so that that region of the rail (2) which supports the door (1) in the open state lies substantially clear of the automatic unit (24).

2. Sliding door mounting according to Claim 1, **characterized in that** the carriage (45) has a length corresponding to the length of the top edge of the door (1) or wall element.

3. Sliding door mounting according to one of the preceding claims, **characterized in that** the automatic unit (24) is chosen in the shortest standard size which has at least a length (L) capable of covering the clear width.

4. Sliding door mounting according to one of the preceding claims, **characterized in that** the rail (2) is fastened to the wall (52) by wall brackets (18, 20), at least two of the wall brackets (20) being configured such that they simultaneously serve as a fixture for the automatic unit (24).

5. Sliding door mounting according to Claim 4, **characterized in that** the wall brackets, which simultaneously act as a fixture for the automatic unit (24), are configured in the form of a downwardly open U-profile (20, 21, 22), the first leg of which is fastened to the wall (52) by fastening means (18), the rail (2) being fastened to the first leg, the middle part (21) of which spans the rail (2), and the second leg (22) of which is arranged substantially parallel to the first leg, and to which the automatic unit (24), particular preferably, is fastened by fixture means (23) present in or on the second leg (22).

6. Sliding door mounting according to one of the preceding claims, **characterized in that** the carriage (45) is configured as a right-angled U-profile which is open to the wall (52), wherein the door (1) or wall element is fastened to the lower leg (48) and wherein the top edge of the door (1), over the full width of the door, preferably terminates flush with the lower leg (48).

7. Sliding door mounting according to Claim 6, **characterized in that** the middle part of the U-profile of the carriage (45) is aligned parallel to the plane of the door (1) or wall element and, particular preferably, terminates flush with the latter.

8. Sliding door mounting according to one of Claims 6 or 7, **characterized in that** the carriage (45) has for each door (1) two rollers (3), which are arranged substantially in the region enclosed by the U-profile of the carriage (45).

9. Sliding door mounting according to one of the preceding claims, **characterized in that** at least one of the rollers (3) is designed such that it is height-adjustable in a substantially vertical direction with respect to the wall element or door (1), this by virtue of the fact that the rollers (3) are axle-mounted on an element (4) of the carriage (45), which element is movably attached to the carriage (45) such that the height of the roller (3) can be adjusted via adjusting means (5), the mobility of the element (4) being ensured via a deformation of material in the joint region (6).

10. Sliding door mounting according to Claim 9, **characterized in that** the element (4) is part of a roller plate (8) formed of a movable region (4) and a door-fixed region (7), wherein the movable region (4) and the door-fixed region (7) are formed preferably in one piece and, particularly preferably, from a plate of one single material.

11. Sliding door mounting according to Claim 9 or 10, **characterized in that** at least the door-fixed region (7) is inserted, in particular laterally, in the carriage (45) configured as a profile rail, wherein preferably the roller plate (8), on that side of the carriage (45) which faces the wall (52), is inserted in specially provided grooves (57, 58) in the carriage (45) configured as a U-profile open to the wall, and wherein, particularly preferably, these grooves (57, 58) laterally guide the movable (4) and the door-fixed region (7) on the top edges (9, 10) and bottom edges (9', 10') respectively.

12. Sliding door mounting according to one of Claims 9-11, **characterized in that** the roller plate (8) is configured as a metal plate, in which the door-fixed region (7) is separated from the movable region (4) by a slot (11) provided in the roller plate (8), and wherein the joint region (6) is formed by the sheet-metal connection, not drawn through the slot (11), between the door-fixed region (7) and the movable region (4).

13. Sliding door mounting according to Claim 12, **characterized in that** the adjusting means are configured in the form of a set screw (5), which is guided on the roller plate (8) in, particularly preferably, at least partially rotatable fastening pins (12) arranged perpendicular to the roller plate (8), and which bridges the slot (11) substantially on the side facing away from the joint region (6).

14. Sliding door mounting according to one of Claims 10-13, **characterized in that** the roller (3) on the movable region (4) is arranged in the upper region, **in that** also the set screw (5) in this upper region is arranged such that it can be operated from the side once the door (1) or wall element is hung, and **in that** the joint region (6) is provided in the lower region, particularly preferably in the region of the bottom edge of the roller plate (8), wherein, particularly preferably, the mobility is allowed by means of the set screw (5) only within confined limits which do not place excessive load upon the joint region (6).

15. Sliding door mounting according to one of the preceding claims, **characterized in that** the carriage (45) supports only two rollers (3), and **in that** only one rail (2) is present, wherein this roller (3), particularly preferably, has a concave running surface and the rail (2) has a corresponding convex running surface.

16. Sliding door mounting according to one of the preceding claims, **characterized in that** the carriage (45) has a driver (46) for coupling to the automatic unit (24), wherein the driver (46) is preferably arranged on that side of the carriage (45) which faces away from the wall (20).

17. Sliding door mounting according to one of the preceding claims, **characterized in that** the automatic unit (24) has a carrier plate (25) which is aligned substantially parallel to the wall (52) and on whose side (27) facing the wall (52) a displacement means, in particular in the form of a toothed belt (28), for displacing the one or two carriages (45) is arranged, and, particularly preferably, fixture means (31) for fastening the automatic unit (24) to the wall (52) are arranged, and on whose side (34) facing away from the wall (52) a motor (39) operatively connected to the displacement means (28), as well as, if need be,
control elements (38) and current supply elements (35-37), are arranged, wherein, particularly preferably, a front cover (50) is provided over these elements (35-39).

18. Sliding door mounting according to Claim 17, **characterized in that** the toothed belt (28) is guided over rollers (29, 30) which are arranged on the end side of the automatic unit (24) and the axes of which are aligned perpendicular to the carrier plate (25), wherein on the toothed belt (28) at least one driver (32) is provided in the self-supporting region for the carriage (45), or wherein on the toothed belt (28), in the case of two opposite-running doors, two drivers (32) are provided on the two different self-supporting regions for the two carriages (45).

19. Method for fitting an automatic sliding door or an automatic wall element with the aid of a mounting according to one of Claims 1-18, which mounting is horizontally displaceable with respect to a rail (2) by means of rollers (3) fastened to the wall element or door (1),
comprising the following steps, preferably in the order indicated:
on-site cutting of the rail (2) to the length necessary for the wall opening,
fastening of the rail (2) to the wall (52) by the use of wall brackets (20), wherein at least two of the wall brackets (20) are configured such that they simultaneously serve as a fixture for the automatic unit (24),
on-site cutting of the carriage (45) to the length of the top edge of the door leaf (1), which carriage is configured as a profile rail and has at least two rollers (3) by means of which the carriage (45) can be displaceably mounted on the rail (2),
fastening of the carriage (45) to the top edge of the door leaf (1),
mounting of the unit comprising carriage (45) and door leaf (1) onto the rail (2),
fastening of the automatic unit (24), supplied as a standard unit in the prefabricated and ready-to-use state, to the wall brackets (20), and coupling of the automatic unit to the carriage (45), wherein the automatic unit (24) has a length (L) which is less than the length of the rail (2), and the automatic unit (24) is arranged over the clear width of the wall opening, so that that region of the rail (2) which supports the door (1) in the open state lies substantially clear of the automatic unit (24).

20. Method according to Claim 19, in particular using a sliding door mounting according to Claim 13, **characterized in that** the sliding door or wall element mounted on the rail (2) is adjusted by lateral actuation of the adjusting means.

21. Method according to one of Claims 19-20, **characterized in that** the shortest automatic unit (24) available as a standard unit is chosen, which has at least the length (L) of the width of the door (1) or wall element.

22. Method according to one of Claims 19-21, **characterized in that** at least one, preferably two roller plates (8) are fastened to the carriage (45) or are inserted in this and subsequently fastened.

## Revendications

1. Suspension de porte coulissante automatique ou respectivement suspension d'élément de cloison automatique dotée :
d'au moins un rail (2), disposé fixement par rapport à la cloison à l'état assemblé ;
d'au moins une unité automatique (24) disposée fixement par rapport à la cloison à l'état assemblé et
comportant des moyens d'entraînement (28, 39) pour l'au moins une porte (1) ou respectivement l'au moins un élément de cloison ;
ainsi que d'au moins un chariot de roulement (45) doté d'au moins deux rouleaux de roulement (3) à l'aide desquels le chariot de roulement (45) ou respectivement la porte (1) y étant fixée ou l'élément de cloison y étant fixé est disposé de façon coulissante sur le rail (2) ;
sachant que :
le rail (2) prend la forme d'un profilé sans fin pouvant être raccourci de façon à être adapté aux besoins concrets ;
l'unité automatique (24) prend la forme d'une unité normalisée dont la longueur côté construction est invariable et comporte au moins une longueur (L) correspondant à la largeur de la porte (1) ou
respectivement de l'élément de cloison ;
le chariot de roulement (45) prend la forme d'un rail de profilé sans fin pouvant être raccourci de façon à être adapté aux besoins concrets et seul un chariot de roulement (45) est prévu pour chaque porte (1) ou
respectivement chaque élément de cloison ;
l'unité automatique (24) présente une longueur (L) inférieure à la longueur du rail (2) et l'unité automatique (24) est disposée à l'état assemblé sur la largeur libre de l'ouverture de cloison, de sorte que la zone du rail (2) supportant la porte (1) à l'état ouvert est pour l'essentiel libre par rapport à l'unité automatique (24).

2. Suspension de porte coulissante selon la revendication 1, **caractérisée en ce que** le chariot de roulement (45) présente une longueur correspondant à la longueur de l'arête supérieure de la porte (1) ou respectivement de l'élément de cloison.

3. Suspension de porte coulissante selon l'une quelconque des revendications précédentes, **caractérisée en ce que** l'unité automatique (24) est choisie dans la plus petite taille normalisée comportant au moins une longueur (L) permettant d'utiliser la largeur libre.

4. Suspension de porte coulissante selon l'une quelconque des revendications précédentes, **caractérisée en ce que** le rail (2) est fixé à la cloison (52) par l'intermédiaire de crochets de cloison (18, 20), au moins deux des crochets de cloison (20) étant réalisés de telle sorte qu'ils servent en même temps de crochet pour l'unité automatique (24).

5. Suspension de porte coulissante selon la revendication 4, **caractérisée en ce que** les crochets de cloison servant en même temps de crochet pour l'unité automatique (24) sont réalisés sous la forme d'un profilé en U (20, 21, 22) ouvert vers le bas dont le premier côté est fixé à la cloison (52) par le biais des moyens de fixation (18), le rail (2) étant fixé au premier côté, sa partie centrale (21) emboîtant le rail (2) et son deuxième côté (22) étant disposé pour l'essentiel parallèlement au premier côté et l'unité automatique (24) y étant fixée, notamment de préférence par le biais de moyens d'accrochage (23) présents dans ou sur le deuxième côté (22).

6. Suspension de porte coulissante selon l'une quelconque des revendications précédentes, **caractérisée en ce que** le chariot de roulement (45) prend la forme d'un profilé en U rectangulaire ouvert en direction de la cloison (52), la porte (1) ou respectivement l'élément de cloison étant fixé au côté inférieur (48), l'arête supérieure de la porte (1) fermant de préférence sur toute la largeur de la porte en affleurement avec le côté inférieur (48).

7. Suspension de porte coulissante selon la revendication 6, **caractérisée en ce que** la partie centrale du profilé en U du chariot de roulement (45) est orientée parallèlement au plan de la porte (1) ou respectivement de l'élément de cloison et se ferme notamment de préférence en affleurement avec celui-ci.

8. Suspension de porte coulissante selon l'une quelconque des revendications 6 ou 7, **caractérisée en ce que** le chariot de roulement (45) dispose pour chaque porte (1) de deux rouleaux de roulement (3) disposés pour l'essentiel dans la zone entourée par le profilé en U du chariot de roulement (45).

9. Suspension de porte coulissante selon l'une quelconque des revendications précédentes, **caractérisée en ce qu'**au moins un des rouleaux de roulement (3) est réalisé de façon réglable en hauteur dans la direction pour l'essentiel verticale par rapport à l'élément de cloison ou respectivement à la porte (1), **en ce que** les rouleaux de roulement (3) sont axés sur un élément (4) du chariot de roulement (45) articulé de façon mobile au chariot de roulement (45) de telle sorte que la hauteur du rouleau de roulement (3) peut être réglée par le biais de moyens de réglage (5), la mobilité de l'élément (4) étant garantie par une déformation de la matière dans la zone d'articulation (6).

10. Suspension de porte coulissante selon la revendication 9, **caractérisée en ce que** l'élément (4) fait partie d'une plaque de rouleaux de roulement (8) constituée d'une zone mobile (4) et d'une zone fixe (7) par rapport à la porte, la zone mobile (4) et la zone fixe (7) par rapport à la porte étant de préférence réalisées d'un seul tenant et de façon particulièrement préférée à partir d'une plaque réalisée à partir d'un matériau unique.

11. Suspension de porte coulissante selon la revendication 9 où 10, **caractérisée en ce qu'**au moins la zone fixe (7) par rapport à la porte est insérée, notamment en côté, dans le chariot de roulement (45) réalisé sous la forme d'un rail profilé, la plaque de rouleaux de roulement (8) étant de préférence insérée, sur le côté du chariot de roulement (45) orienté vers la cloison (52), dans les rainures (57, 58) prévues à cet effet du chariot de roulement (45) réalisé sous la forme d'un profilé en U ouvert en direction de la cloison, les rainures (57, 58) guidant latéralement de façon particulièrement préférée la zone mobile (4) et la zone fixe (7) par rapport à la porte au niveau des arêtes supérieures (9, 10) ou respectivement des arêtes inférieures (9', 10').

12. Suspension de porte coulissante selon l'une quelconque des revendications 9 à 11, **caractérisée en ce que** la plaque de rouleaux de roulement (8) prend la forme d'une tôle dans laquelle la zone fixe (7) par rapport à la porte est séparée de la zone mobile (4) par une fente (11) prévue dans la plaque de rouleaux de roulement (8) et la zone d'articulation (6) étant formée par la jonction de tôle passant à travers la fente (11), entre la zone fixe (7) par rapport à la porte et la zone mobile (4).

13. Suspension de porte coulissante selon la revendication 12, **caractérisée en ce que** les moyens de réglage prennent la forme d'une vis de réglage (5) guidée au niveau de la plaque de rouleaux de roulement (8) dans un tenon de fixation (12) disposé de façon particulièrement préférée de façon à pivoter au moins en partie par rapport à la plaque de rouleaux de roulement (8) et chevauchant la fente (11) pour l'essentiel sur le côté opposé à la zone d'articulation (6).

14. Suspension de porte coulissante selon l'une quelconque des revendications 10 à 13, **caractérisée en ce que** le rouleau de roulement (3) est disposé au niveau de la zone mobile (4) dans la zone supérieure, que la vis de réglage (5) est également disposée dans cette zone supérieure de telle sorte qu'elle puisse être utilisée latéralement lorsque la porte (1) ou respectivement l'élément de cloison est accroché et que la zone d'articulation (6) est prévue dans la zone inférieure, de façon particulièrement préférée dans la zone de l'arête inférieure de la plaque de rouleaux de roulement (8), la mobilité n'étant possible, de façon particulièrement préférée, par l'intermédiaire de la vis de réglage (5), que dans un cadre limité et ne chargeant pas trop la zone d'articulation (6).

15. Suspension de porte coulissante selon l'une quelconque des revendications précédentes, **caractérisée en ce que** le chariot de roulement (45) ne supporte que deux rouleaux de roulement (3) et que seul un rail (2) est présent, ce rouleau de roulement (3) disposant de façon particulièrement préférée d'une surface de roulement concave et le rail (2) disposant d'une surface de roulement convexe correspondante.

16. Suspension de porte coulissante selon l'une quelconque des revendications précédentes, **caractérisée en ce que** le chariot de roulement (45) dispose d'un élément d'accouplement (46) pour l'accouplement à l'unité automatique (24), l'élément d'accouplement (46) étant de préférence disposé sur le côté du chariot de roulement (45) opposé à la cloison (20).

17. Suspension de porte coulissante selon l'une quelconque des revendications précédentes, **caractérisée en ce que** l'unité automatique (24) dispose d'une plaque de support (25) orientée pour l'essentiel parallèlement à la cloison (52) sur le côté (27) orienté vers la cloison (52) duquel est disposé un moyen de coulissement, notamment sous la forme d'une courroie crantée (28), pour faire coulisser le ou les deux chariots de roulement (45), ainsi que de façon particulièrement préférée des moyens d'accrochage (31) pour fixer l'unité automatique (24) à la cloison (52), et sur le côté (34) opposé à la cloison (52) duquel sont disposés un moteur (39) en liaison active avec les moyens de coulissement (28), ainsi que le cas échéant des éléments de commande (38) ainsi que des éléments d'alimentation en courant (35 à 37), un cache (50) frontal étant prévu de façon particulièrement préférée au-dessus de ces éléments (35 à 39).

18. Suspension de porte coulissante selon la revendication 17, **caractérisée en ce que** la courroie crantée (28) est guidée par le biais des rouleaux (29, 30) disposés du côté d'extrémité au niveau de l'unité automatique (24) dont les axes sont orientés perpendiculairement à la plaque de support (25), au moins un élément d'accouplement (32) étant prévu pour le chariot de roulement (45) au niveau de la courroie crantée (28), dans la zone indépendante, ou respectivement en présence de deux portes opposées, deux éléments d'accouplement (32) étant prévus pour les deux chariots de roulement (45) au niveau de la courroie crantée (28), au niveau des deux zones indépendantes différentes.

19. Procédé de montage d'une porte coulissante automatique ou respectivement d'un élément de cloison automatique avec une suspension selon l'une quelconque des revendications 1 à 18 pouvant coulisser dans le plan horizontal par rapport à un rail (2) à l'aide de rouleaux de roulement (3) fixés de façon centrale à l'élément de cloison ou respectivement à la porte (1) ; comprenant les étapes suivantes, de préférence dans l'ordre suivant :
raccourcissement côté construction du rail (2) à la longueur nécessaire à l'ouverture de cloison ;
fixation du rail (2) à la cloison (52) à l'aide de crochets de cloison (20), au moins deux des crochets de cloison (20) étant réalisés de telle sorte qu'ils servent en même temps de crochet pour l'unité automatique (24) ;
raccourcissement côté construction du chariot de roulement (45) réalisé sous la forme d'un rail profilé avec au moins deux rouleaux de roulement (3) à l'aide desquels le chariot de roulement (45) peut être disposé de façon coulissante sur le rail (2), sur la longueur de l'arête supérieure du vantail de porte (1) ;
fixation du chariot de roulement (45) au niveau de l'arête supérieure du vantail de porte (1) ;
mise en place de l'unité composée du chariot de roulement (45) et du vantail de porte (1) sur le rail (2) ;
fixation de l'unité automatique (24), préparée à l'avance et prête à l'insertion sous la forme d'une unité normalisée, aux crochets de cloison (20) et
accouplement de l'unité automatique au chariot de roulement (45), l'unité automatique (24) comportant une longueur (L) inférieure à la longueur du rail (2) et
l'unité automatique (24) étant disposée sur la largeur libre de l'ouverture de cloison, de sorte que la zone du rail (2) supportant la porte (1) à l'état ouvert est pour l'essentiel libre par rapport à l'unité automatique (24).

20. Procédé selon la revendication 19, utilisant notamment la suspension de porte coulissante selon la revendication 13, **caractérisé en ce que** la porte coulissante ou respectivement l'élément de cloison placé respectivement sur le rail (2) est ajusté en actionnant latéralement les moyens de réglage.

21. Procédé selon l'une quelconque des revendications 19 à 20, **caractérisé en ce que** l'unité automatique (24) choisie est la plus petite unité normalisée possible présentant au moins la longueur (L) de la largeur de la porte (1) ou respectivement de l'élément de cloison.

22. Procédé selon l'une quelconque des revendications 19 à 21, **caractérisé en ce qu'**au moins une, de préférence deux plaques de rouleaux de roulement (8) sont fixées au chariot de roulement (45) et insérées dans celui-ci avant d'y être fixées.
